# EUROPÄISCHE PATENTSCHRIFT

(11) **EP 1 326 001 B1**
(45) Veröffentlichungstag und Bekanntmachung des Hinweises auf die Patenterteilung: **22.11.2006**
(21) Anmeldenummer: 02406106.1
(22) Anmeldetag: 17.12.2002
(51) Int. Cl.: E21B 19/086

(54) **Vorschubstützeinrichtung für eine portable Werkzeugmaschine**
Feed beam for a portable machine tool
Poutre d'avancement pour une machine-outil portable

(30) Priorität: 07.01.2002 DE 10200309
(43) Veröffentlichungstag der Anmeldung: 09.07.2003
(73) Patentinhaber: HILTI Aktiengesellschaft, 9494 Schaan (LI)
(72) Erfinder: Richter, Martin, 85354 Freising (DE); Gasser, Gerhard, 6830 Rankweil (AT); Neuper, Karl, 6832 Röthis (AT); Meisenbichler, Karl, 8644 Mürzhofen (AT)
(74) Vertreter: Wildi, Roland

(56) Entgegenhaltungen:
- DE-C- 237 604
- DE-C- 815 941
- FR-A- 415 939
- FR-A- 984 495
- US-A- 1 464 486

## Beschreibung

Die Erfindung bezeichnet eine Vorschubstützeinrichtung für eine zumindest teilweise drehende und schlagende portable Werkzeugmaschine, vorzugsweise zum Bohren von Sprenglöchern im Untertage-Bergbau, der im Oberbegriff des Patentanpruchs 1 genannten Art.

Derartige hydraulisch, pneumatisch oder elektrisch angetriebene, ca. 15 kg schwere, portable Werkzeugmaschinen sind üblicherweise mit einer wassergespülten langen Bohrstange mit einer mit Hartstoffen besetzten Bohrkrone mit ca. 35 mm Durchmesser drehfest und axial begrenzt beweglich verbunden.

Nach der DE74833 weist eine portable elektrische Gesteinsbohrmaschine zum Bohren von Sprenglöchern im Untertage-Bergbau eine wassergespülte lange Bohrstange mit einer mit Hartstoffen besetzten Bohrkrone und eine Stützeinrichtung auf. Der Vorschub wird über die als Arbeitszylinder wirksame teleskopartige Bohrstange hydraulisch aufgebracht.

Nach der US4000873 ist eine portable Werkzeugmaschine über eine einfach montierbare Vorschubstützeinrichtung geräteseitig gegen den Boden unterstützbar sowie gleichzeitig eine in Werkzeugrichtung wirksame steuerbare Vorschubkraft auf das Bohrwerkzeug aufbringbar. Für im wesentlichen horizontale Bohrlöcher ist die Vorschubstützeinrichtung dazu rückseitig und unten geneigt.

Nach der US1464486 ist eine drehende und schlagende Werkzeugmaschine einfach lösbar und fluidleitend mit einem einbeinigen Stützfuss mit einem mittels einer Flügelmutter um 360° drehbaren, diskret steuerbaren Steuerventil verbunden. Eine feinfühlige manuelle Steuerung der Vorschubstützeinrichtung ist damit nicht möglich.

Nach der US1151261 ist eine fluidbetriebene schlagende Werkzeugmaschine mit einem axial angeordneten einbeinigen Stützfuss verbunden, welcher als doppelseitig wirksamer Arbeitszylinder ausgebildet und dessen Vorschub über ein radial dreheinstellbares Schneckenradventil durch mehrere Umdrehungen stetig steuerbar ist. Zur manuellen Steuerung über den gesamten Steuerbereich der Vorschubstützeinrichtung ist daher ein Umsetzen der steuernden Hand notwendig.

Die BE 460 096 A offenbart eine Vorschubeinrichtung für eine schlagende, portable Werkzeugmaschine mit einem Handgriff zur Schaffung eines ersten Haltepunkts, welche als fluidbetriebener Arbeitszylinder ausgebildet ist, der an einem ersten Ende ein an der Werkzeugmaschine montierbares Montagemittel und an einem zweiten Ende einen Stützfuss aufweist, wobei der Arbeitszylinder über ein manuell an einem händisch dreheinstellbaren Betätigungsteil betätigbaren Steuerventil stetig steuerbar ist, und wobei das Betätigungsteil zur Schaffung eines zweiten Haltepunkts als quer zur Arbeitszylinderachse auskragender, um die Griffachse dreheinstellbarer und im Wesentlichen zylindrisch ausgebildeter Handgriff ausgebildet ist, welcher innerhalb eines Verdrehwinkels von 180° den gesamten Steuerbereich des Steuerventils steuerbar umfasst, wobei das Montagemittel als senkrecht zur Bohrachse teilweise drehfreie Bolzenverbindung ausgebildet ist.

Die Aufgabe der Erfindung besteht in der Realisierung einer Vorschubstützeinrichtung für eine portable Werkzeugmaschine, welche komfortabel mit einer Hand manuell über den gesamten Steuerbereich steuerbar ist.

Die Aufgabe wird im wesentlichen durch die Merkmale der unabhängigen Ansprüche gelöst. Vorteilhafte Weiterbildungen ergeben sich aus den Unteransprüchen.

Im wesentlichen ist eine Vorschubstützeinrichtung für eine zumindest teilweise drehende und/oder schlagende, portable Werkzeugmaschine mit einem Handgriff zur Schaffung eines ersten Haltepunkts als fluidbetriebener Arbeitszylinder ausgebildet, welcher an einem ersten Ende ein einfach an der Werkzeugmaschine montierbares Montagemittel und an einem zweiten Ende einen Stützfuss aufweist, wobei der Arbeitszylinder über ein manuell an einem händisch dreheinstellbaren Betätigungsteil betätigbaren Steuerventil stetig steuerbar ist, wobei das Betätigungsteil zur Schaffung eines zweiten Haltepunkts als quer zur Arbeitszylinderachse auskragender, um die Griffachse dreheinstellbarer und in Wesentlichen zylindrisch ausgebildeter Handgriff ausgebildet ist, welcher innerhalb eines Verdrehwinkels von 180°, vorzugsweise innerhalb von 90°, den gesamten Steuerbereich des Steuerventil steuerbar umfasst. Dabei Vorteilhaft ist das Montagemittel als senkrecht zur Bohrachse teilweise drehfreie Bolzenverbindung ausgebildet, wobei weiter vorteilhaft am ersten Ende des Arbeitszylinders ein ein Auge an der Werkzeugmaschine durchgreifender, einseitig auskragender Bolzen befestigt ist, welcher weiter in seinem Innern von einer Fluidleitung durchbrochen ist, die das von einem Druckschlauch in die Vorschubstützeinrichtung zugeführte und über einer Verzweigungsstelle zum Arbeitszylinder und zum Montagemittel verzweigte Fluid in die Werkzeugmaschine fluiddicht einleitet.

Durch den innerhalb eines Verdrehwinkels von 180° bzw. 90° steuerbar umfassten gesamten Steuerbereich des Steuerventils ist ohne ein Umgreifen mit einer Hand eine komfortable Steuerung sowie eine räumliche Fixierung der Vorschubstützeinrichtung möglich.

Vorteilhaft ist das stetig steuerbare Steuerventil als Drehschieber ausgeführt, wodurch technologisch einfach die Durchflussmenge über die Schieberstellung stetig regelbar ist.

Vorteilhaft ist der Arbeitszylinder beidseitig wirksam ausgeführt, wodurch das Zurückführen der Bohrstange aus dem Bohrloch unterstützt wird.

Vorteilhaft ist der Arbeitszylinder hydraulisch betätigt, wodurch das zum Spülen und Kühlen der Bohrkrone benötigte Wasser als Druckmittel verwendbar ist.

Vorteilhaft ist der Stützfuss über eine, weiter vorteilhaft durch eine mit einem Querstift gesicherte, tangential abziehbare Kralle realisierte, einfach monierbare Verlängerung verlängerbar, wodurch der Arbeitsbereich der Arbeitszylinders in diskreten Schritten einstellbar ist.

Vorteilhaft ist am Arbeitszylinder ein versetzbar und oder schwenkbar festlegbarer Bügelgriff vorhanden, welcher den beidhändigen Transport der Vorschubstützeinrichtung erleichtert.

Die Erfindung wird bezüglich eines vorteilhaften Ausführungsbeispiels näher erläutert mit:
Fig. 1 als Nutzungsskizze im zweckbestimmten Einsatz
Fig. 2 als Vorschubstützeinrichtung im Schnitt, gemäss der Linie II - II in Fig. 3
Fig. 3 als Vorschubstützeinrichtung in Seitenansicht

Nach Fig. 1 ist im Untertage-Bergbau an einer portablen Werkzeugmaschine 1 mit einer drehend und schlagend angetriebenen, wassergespülten langen Bohrwerkzeug 2 eine einfach montierbare, als Arbeitszylinder 3 ausgebildete Vorschubstützeinrichtung geräteseitig als Stützeinrichtung gegen den Boden 4 unterstützend sowie gleichzeitig eine in Werkzeugrichtung wirksame steuerbare Vorschubkraft auf das Bohrwerkzeug 2 aufbringend angeordnet. Der rückseitig nach Unten geneigte Arbeitszylinder 3 wird mit einer Hand vom Nutzer 5 geführt und gesteuert. Über einen Druckschlauch 6 wird der Arbeitszylinder 3 und über die Werkzeugmaschine 1 das Bohrwerkzeug 2 mit Wasser versorgt.

Nach Fig. 2 und Fig. 3 ist die Vorschubstützeinrichtung als hydraulisch betriebener, beidseitig wirksamer Arbeitszylinder 3 ausgebildet, welcher an einem ersten Ende ein einfach an der Werkzeugmaschine montierbares Montagemittel 7 und an einem zweiten Ende einen Stützfuss 8 aufweist. Der Arbeitszylinder 3 ist über ein manuell an einem händisch dreheinstellbaren Betätigungsteil 9 betätigbaren, als Drehschieber ausgebildete Steuerventil 10 stetig steuerbar. Das Betätigungsteil 9 ist als senkrecht zur Arbeitszylinderachse A auskragender, um die Griffachse B dreheinstellbarer Handgriff ausgebildet, welcher nur innerhalb eines Verdrehwinkels von 180° einstellbar ist. Das Montagemittel 7 ist als senkrecht zur Bohrachse teilweise drehfreie Bolzenverbindung ausgebildet, indem am ersten Ende des Arbeitszylinders 3 ein das Auge 16 an der Werkzeugmaschine durchgreifbarer, einseitig auskragender Bolzen befestigt ist, welcher teilweise in seinem Innern von einer Fluidleitung 11 durchbrochen ist, die das von dem Druckschlauch 6 in die Vorschubstützeinrichtung zugeführte und über eine Verzweigungsstelle 12 zum Arbeitszylinder 3 und zum Montagemittel 7 verzweigte Fluid in die Werkzeugmaschine fluiddicht einleitet. Der Stützfuss 8 ist über eine mit einem Querstift 13 gesicherte, tangential abziehbare Kralle 14 am zweiten Ende des Arbeitszylinders 3 befestigt. Am Arbeitszylinder 3 ist ein versetzbar und schwenkbar festlegbarer Bügelgriff 15 vorhanden.

## Patentansprüche

1. Vorschubstützeinrichtung für eine zumindest teilweise drehende und/oder schlagende, portable Werkzeugmaschine (1) mit einem Handgriff zur Schaffung eines ersten Haltepunkts, welche
als fluidbetriebener Arbeitszylinder (3) ausgebildet ist, der an einem ersten Ende ein an der Werkzeugmaschine (1) montierbares Montagemittel (7) und an einem zweiten Ende einen Stützfuss (8) aufweist, wobei
der Arbeitszylinder (3) über ein manuell an einem händisch dreheinstellbaren Betätigungsteil (9) betätigbaren Steuerventil (10) stetig steuerbar ist, wobei
das Betätigungsteil (9) zur Schaffung eines zweiten Haltepunkts als quer zur Arbeitszylinderachse (A) auskragender, um die Griffachse (B) dreheinstellbarer und im Wesentlichen zylindrisch ausgebildeter Handgriff ausgebildet ist, welcher innerhalb eines Verdrehwinkels von 180° den gesamten Steuerbereich des Steuerventils (10) steuerbar umfasst,
und wobei das Montagemittel (7) als senkrecht zur Bohrachse teilweise drehfreie Bolzenverbindung ausgebildet ist, **dadurch gekennzeichnet, dass** am ersten Ende des Arbeitszylinders (3) ein ein Auge (16) an der Werkzeugmaschine (1) durchgreifender, einseitig auskragender Bolzen befestigt ist, welcher in seinem Innern von einer Fluidleitung (11) durchbrochen ist.

2. Vorschubstützeinrichtung nach Anspruch 1, **dadurch gekennzeichnet, dass** das Betätigungsteil (9) innerhalb eines Verdrehwinkels von 90° den gesamten Steuerbereich des Steuerventils (10) steuerbar umfasst.

3. Vorschubstützeinrichtung nach Anspruch 1 oder 2, **dadurch gekennzeichnet, dass** das stetig steuerbare Steuerventil (10) als Drehschieber ausgeführt ist.

4. Vorschubstützeinrichtung nach einem der vorherigen Ansprüche, **dadurch gekennzeichnet, dass** der Arbeitszylinder (3) beidseitig wirksam ausgeführt ist.

5. Vorschubstützeinrichtung nach einem der vorherigen Ansprüche, **dadurch gekennzeichnet, dass** der Arbeitszylinder (3) hydraulisch betätigt ist.

6. Vorschubstützeinrichtung nach einem der vorherigen Ansprüche, **dadurch gekennzeichnet, dass** der Stützfuss (8) über eine einfach monierbare Verlängerung verlängerbar ist.

7. Vorschubstützeinrichtung nach einem der vorherigen Ansprüche, **dadurch gekennzeichnet, dass** der Stützfuss (8) und/oder die Verlängerung durch eine mit einem Querstift (13) gesicherte, tangential abziehbare Kralle (14) montierbar ist.

8. Vorschubstützeinrichtung nach einem der vorherigen Ansprüche, **dadurch gekennzeichnet, dass** am Arbeitszylinder (3) ein versetzbar und oder schwenkbar festlegbarer Bügelgriff (15) vorhanden ist.

## Claims

1. Forward feed and support device for a portable, at least partially rotary and/or percussion, power tool (1) with a handle to provide a first gripping location; the device being constructed as a fluid actuated working cylinder (3) having assembly means (7) at a first end that can be assembled to the power tool (1) and having a support foot (8) at a second end; the working cylinder (3) being continuously controllable by way of a control valve (10) manually operable by a rotationally adjustable hand held actuating member (9); the actuating member (9), in order to provide a second gripping location, being constructed as an essentially cylindrically constructed handle that juts out transversely with respect to the working cylinder axis (A) and is rotationally adjustable about the handle axis (B) and can control the control valve (10) so as to encompass its entire control range within a rotational angle of 180°; and the assembly means (7) being constructed as a bolt connection partially free to turn and perpendicular with respect to the drill axis; **characterised in that**, at the first end of the working cylinder (3), a bolt is secured that juts out to one side, extends through an eye (16) of the power tool (1) and in its interior is pierced by a fluid conduit (11).

2. Forward feed and support device according to claim 1, **characterised in that** the actuating member (9) can control the control valve (10) so as to encompass its entire control range within a rotational angle of 90°.

3. Forward feed and support device according to claim 1 or 2, **characterised in that** the continuously controllable control valve (10) is constructed as a rotary slide valve.

4. Forward feed and support device according to one of the preceding claims, **characterised in that** the working cylinder (3) is constructed to be double acting.

5. Forward feed and support device according to one of the preceding claims, **characterised in that** the working cylinder (3) is actuated hydraulically.

6. Forward feed and support device according to one of the preceding claims, **characterised in that** the support foot (8) can be extended by an easily assembled extension.

7. Forward feed and support device according to one of the preceding claims, **characterised in that** the support foot (8) and/or the extension can be assembled by a tangentially withdrawable claw (14) retained by a cross pin (13).

8. Forward feed and support device according to one of the preceding claims, **characterised in that** a stirrup shaped handle (15), which is displaceable and or articulated and can be secured in position, is present on the working cylinder (3).

## Revendications

1. Dispositif d'assistance à l'avance pour une machine-outil portable au moins partiellement tournante et/ou percutante (1), comprenant une poignée pour créer un premier point de préhension, ledit dispositif étant conformé en vérin actionné par fluide (3), lequel comporte, à une première extrémité, un moyen de montage (7) à monter sur la machine-outil (1) et, à une seconde extrémité, un pied d'appui (8), le vérin (3) pouvant être commandé en continu par l'intermédiaire d'une soupape de commande (10) actionnable manuellement sur une partie d'actionnement à réglage manuel tournant (9), la partie d'actionnement (9) étant conformée, pour créer un second point de préhension, en poignée sensiblement cylindrique qui est montée saillante transversalement à l'axe (A) du vérin et avec un réglage tournant autour de l'axe de poignée (B) et qui englobe dans sa commande toute la plage de commande de la soupape de commande (10) dans les limites d'un angle de rotation de 180°, et le moyen de montage (7) étant conformé en liaison par goujon partiellement libre en rotation perpendiculairement à l'axe de forage, **caractérisé en ce qu'**à la première extrémité du vérin (3) est fixé un goujon qui fait saillie d'un côté et traverse un oeil (16) ménagé sur la machine-outil (1) et qui est traversé intérieurement par une conduite de fluide (11).

2. Dispositif d'assistance à l'avance selon la revendication 1, **caractérisé en ce que** la partie d'actionnement (9) englobe dans sa commande toute la plage de commande de la soupape de commande (10) dans les limites d'un angle de rotation de 90°.

3. Dispositif d'assistance à l'avance selon la revendication 1 ou 2, **caractérisé en ce que** la soupape de commande à commande continue (10) est conformée en tiroir tournant.

4. Dispositif d'assistance à l'avance selon une des revendications précédentes, **caractérisé en ce que** le vérin (3) est conçu pour être actif à ses deux extrémités.

5. Dispositif d'assistance à l'avance selon une des revendications précédentes, **caractérisé en ce que** le vérin (3) est actionné hydrauliquement.

6. Dispositif d'assistance à l'avance selon une des revendications précédentes, **caractérisé en ce que** le pied d'appui (8) peut être prolongé par l'intermédiaire d'un prolongateur simple à monter.

7. Dispositif d'assistance à l'avance selon une des revendications précédentes, **caractérisé en ce que** le pied d'appui (8) et/ou le prolongateur peut être monté au moyen d'une griffe (14) verrouillée par une goupille (13) et extractible tangentiellement.

8. Dispositif d'assistance à l'avance selon une des revendications précédentes, **caractérisé en ce qu'**une poignée en étrier déplaçable et/ou blocable en pivotement (15) est disposée sur le vérin (3).
